# EUROPÄISCHE PATENTSCHRIFT

(11) **EP 0 419 877 B1**
(45) Veröffentlichungstag und Bekanntmachung des Hinweises auf die Patenterteilung: **08.12.1993**
(21) Anmeldenummer: 90116618.1
(22) Anmeldetag: 30.08.1990
(51) Int. Cl.: B65H 7/16, B41F 21/06

(54) **Vorrichtung zur Luftsteuerung von Anlegerblas- und Anlegersaugluft bei Bogenanlegern von Druckmaschinen**
Device for regulating the blower and suction air for the feeding device of a printing machine
Dispositif pour commander l'air soufflé et aspiré pour le margeur d'une machine d'imprimerie

(30) Priorität: 26.09.1989 DE 3931995
(43) Veröffentlichungstag der Anmeldung: 03.04.1991
(73) Patentinhaber: Heidelberger Druckmaschinen Aktiengesellschaft, D-69019 Heidelberg (DE)
(72) Erfinder: Grossmann, Dieter, D-6920 Sinsheim/Reihen (DE)
(74) Vertreter: Stoltenberg, Heinz-Herbert Baldo

(56) Entgegenhaltungen:
- AT-B- 302 379
- CH-A- 626 589
- DE-A- 3 447 331

## Beschreibung

Die Erfindung betrifft eine Vorrichtung zur Luftsteuerung von Anlegerblas- und Anlegersaugluft bei Bogenanlegern von Druckmaschinen, mit je einem Drehventil bestehend aus Ventilgehäuse und Ventilkörper.

Bekannte Anlegerluftsteuerungseinrichtungen (jap. GBM-OS Nr. Sho 59-190732) sind als Schieberegler mit Hubmagnet ausgebildet, bei denen der Ventilkörper verschoben werden kann. Dadurch werden entsprechende Luftleitungen miteinander verbunden, die die Anlegerblasluft zuleiten.

Diese Steuerungseinrichtung weist keine Einrichtung zur Restluftregulierung auf. Ein weiterer Nachteil besteht darin, daß die Anlegersaugluftableitung sowie die Anlegerblasluftzuleitung nicht getrennt voneinander betätigt werden können. Bei Abschalten und Auslaufen der Druckmaschine werden Fehlluftzuleitungen verursacht, die einen undefinierten, ungewollten Papierbogeneinzug in die Druckmaschine zur Folge haben.

Aus der US-PS 2 764 407 ist eine Anlegerluftsteuerung bekannt, bei der über ein manuell betätigtes Drehventil gleichzeitig dle Saug- und Blasluftzuleitung zum Bogenanleger gesteuert werden kann. Wird das Drehventil mittels eines Stellhebels verdreht, so gelangt Blasluft zum Vorlockern des Bogenstapels zum Bogenanleger. Saugluft wird von den Saugköpfen abgeführt.

Durch Verdrehen des Stellkörpers wird die Blasluft in die Umgebung abgeleitet, saugseitig ist die Vakuumpumpe nun mit einer Saugrolle verbunden.

Mit Hilfe dieser Einrichtung kann die Anlegersaugluft und Anlegerblasluft gesteuert werden.

Von Nachteil ist jedoch, daß keine separate Anlegerblas- und Anlegersaugluftsteuerung vorgenommen werden kann. Ein weiterer Nachteil ist darin zu sehen, daß die bekannte Einrichtung keine Fernsteuerung erlaubt. Schließlich weist die bekannte Vorrichtung keine Einrichtung zur Ableitung von Anlegerfehlluft auf.

Das deutsche Gebrauchsmuster 84 37 975 zeigt eine pneumatische Bogenanlegersteuerung gemäß dem Oberbegriff des Anspruchs 1, bei der über zwei getrennte Drehventile Anlegerblas- und Anlegersaugluft ferngesteuert werden.

Hier erfolgt die Steuerung der Drehventile über einen elektronischen Tastschalter, der feststellt, ob ein Bogen vorhanden ist oder nicht. Anlegerblas- und Anlegersaugluft sind an ein Gebläsegehäuse angeschlossen, stellen also einen geschlossenen Kreislauf dar. Von Nachteil bei dieser Ausführung ist, daß die im geschlossenen Kreislauf angeordneten Ventile nicht getrennt voneinander zu betätigen sind.

Aus den bislang skizzierten technischen Sachverhalten ergibt sich die der Erfindung zugrundeliegende Aufgabe, eine verbesserte Bedienungsmöglichkeit zu schaffen, für eine verbesserte Steuerung des Bogeneinzugs in die Druckmaschine zu sorgen und ein ungewolltes Einziehen von Papierbogen zu verhindern.

Erfindungsgemäß wird die Aufgabe dadurch gelöst, daß von der Bedienerkonsole und der Bogenauslage her, die Steuereinrichtung für Anlegerblasluft sowie die Steuereinrichtung für Anlegersaugluft über Stellmittel getrennt ferngesteuert betätigbar sind, wobei die Steuereinrichtungen verstellbare Ventilkörper sowie Ventilgehäuse mit Zusatzöffnungen zur Restluftregulierung aufweisen.

Die besonderen Vorteile der Erfindung liegen darin, daß durch die Fernsteuerung eine getrennte Bedienungsmöglichkeit sowohl für Anlegerblas- als auch für Anlegersaugluft von der Bogenauslage her geschaffen werden konnte.

Einen weiteren Vorteil der Erfindung stellt die Restluftregulierung dar. Durch Zusatzöffnungen in den Ventilkörpern wird der Einzug neuer Bögen nach dem Abschalten in die auslaufende Druckmaschine vermieden. Durch geringeren Makulaturanfall beim Andrucken läßt sich zusätzliches Papier einsparen, da nun kein undefiniertes Einziehen neuer Bögen in die Druckmaschine erfolgt.

Als Vorteil ist weiterhin zu werten, daß durch die Restluftregulierung beim Abschalten der Druckmaschine der Einzug neuer Bogen mit Sicherheit unterbleibt und deshalb keine visuelle Kontrolle des Anlegens erforderlich ist. Dies ermöglicht eine Maschinenbedienung von beliebiger Stelle aus.

In einer vorteilhaften Ausgestaltung erfolgt die Lagerung der Ventilkörper in Wälzlagern. Dadurch wird die Lagerreibung herabgesetzt und ein leichtgängige Betätigungsmöglichkeit geschaffen.

Als weitere vorteilhafte Ausgestaltung wird durch die hohe Oberflächengüte eine Reduzierung der Reibung im Ventil erreicht. Der geringe Luftspalt zwischen den verstellbaren Teilen macht ein Entweichen von Luft nahezu unmöglich. Durch die hohe Oberflächengüte ist zudem die Korrosionsgefahr durch sich bildendes Kondenswasser in den Luftleitungen weitgehend ausgeschlossen.

Eine vorteilhafte Ausgestaltung der Erfindung ist dadurch gegeben, daß zur Steuerung der Ventilkörper Elektromagnete verwendet werden. Diese Elektromagnete sind kraftschlüssig mit dem zu betätigenden Ventilkörper verbunden. In einer weiteren vorteilhaften Ausgestaltung der Erfindung werden zur Betätigung der Ventilkörper in den Ventilgehäusen Pneumatikzylinder verwendet.

Ist die Blasluft abgestellt, so gelangt durch eine Restluftöffnung und einen Bypass im Gehäuse noch Lockerungsluft für den Bogenstapel zum Anleger. Wird die Saugluft abgestellt, so wird über eine Restluftöffnung im Ventilkörper eine Verbindung zur Atmosphäre geschaffen. Der aufgenommene Bogen fällt dann von den Saugköpfen ab. So kann ein unbeabsichtigtes Einziehen von neuen Bögen in die auslaufende Druckmaschine vermieden werden.

Eine Ausführung der Erfindung wird anhand der Zeichnung beschrieben. Es zeigt
- Fig. 1: eine schematische Seitenansicht einer Druckmaschine,
- Fig. 2: einen Schnitt durch das Blasluft- /Saugluftventil und
- Fig. 3: eine Seitenansicht bzw. Teilschnitt von Blasluftventil mit Elektromagnet.

In Fig. 1 ist eine Druckmaschine mit Bogenauslage 1 und Bogenanleger 2 gezeigt. Außer über eine Bedienerkonsole 3, auf der mehrere Schalter angeordnet sind und die sich am Bogenanleger 2 befindet, ist die Maschinenbedienung auch über ein Steuerpult 4 an der Bogenauslage 1 möglich.

In Fig. 2 ist die Steuereinrichtung 5 für Blasluft und die Steuereinrichtung 6 für Saugluft dargestellt. Der Ventilkörper 7 ist verstellbar im Ventilgehäuse 8 sowie im Ventilgehäuse 9 untergebracht. Im Ventilkörper 7 sind die Hauptluftöffnung 12 sowie die Restluftöffnung 14, die winklig zur Hauptluftöffnung 12 angebracht ist, zu erkennen. Eine Stellschraube 10 dient zur Regulierung der Blasluft für das Vorlockern der Bögen des Bogenstapels 22 (Fig. 1). Je nach Stellposition des Ventilkörpers 7 ist die Blasluftzuleitung 11 mit der Blasluftableitung 13 verbunden, während die Saugluftableitung 17 mit den Transport- oder Hubsaugern verbunden ist.

Ist der Bogenanleger 2 in Betrieb, so ist auf der Blasluftseite die Blasluftzuleitung 11 über die Hauptluftöffnung 12 mit der Blasluftableitung 13 verbunden.

Wird der Bogenanleger 2 über die Bedienerkonsole 3 oder das Steuerpult 4 an der Bogenauslage 1 abgeschaltet, so wird der Ventilkörper 7 verdreht, so daß über die Restluftöffnung 14 und den im Ventilgehäuse 9 liegenden Bypass 15 weiterhin Blasluft zum Anleger strömen kann, die zum Vorlockern des Bogenstapels dient. Über die Stellschraube 10 ist die Dosierung der Lockerungsluft für den Bogenanleger 2 einstellbar. Ein Drehwegbegrenzer 21 dient als Anschlag für einen Verdrehnocken 20, der mit dem Elektromagneten 18 verbunden ist.

Bei der Steuereinrichtung 6 für Anlegersaugluft, sind über den Ventilkörper 7 ebenfalls Saugluftzuleitung 16 und Saugluftableitung 17 miteinander verbunden. Wird die Anlegersaugluft über die Bedienerkonsole 3 oder das Steuerpult 4 an der Bogenauslage abgeschaltet, so wird über einen Elektromagneten 18 der Ventilkörper 7 so verstellt, daß die Saugluftableitung 16, 17 unterbrochen wird und über die öffnungen 12, 14 und 19 ein Druckausgleich mit der Atmosphäre stattfinden kann. Der aufgenommene Bogen fällt dann von den Transport- oder Hubsaugern ab.

## Patentansprüche

1. Vorrichtung zur Luftsteuerung von Anlegerblas- und Anlegersaugluft bei Bogenanlegern (2) von Druckmaschinen, mit je einem Drehventil bestehend aus Ventilgehäuse (8,9) und Ventilkörper (7),
**dadurch gekennzeichnet**,
daß von der Bedienerkonsole (3) und dem Steuerpult (4) an der Bogenauslage (1) die Steuereinrichtung (5) für Anlegerblasluft sowie die Steuereinrichtung (6) für Anlegersaugluft über Stellmittel (18) getrennt ferngesteuert betätigbar sind, wobei die Steuereinrichtungen (5, 6) verstellbare Ventilkörper (7) sowie Ventilgehäuse (8, 9) mit Zusatzöffnungen zur Restluftregulierung aufweisen.

2. Vorrichtung nach Anspruch 1,
**dadurch gekennzeichnet**,
daß die Ventilkörper (7) in Wälzlagern gelagert sind.

3. Vorrichtung nach Anspruch 1,
**dadurch gekennzeichnet**,
daß der Ventilkörper (7) und die Ventilgehäuse (8, 9) eine hohe Oberflächengüte aufweisen und der Luftspalt zwischen Ventilkörper (7) und Ventilgehäuse (8, 9) bis zu 0,03mm beträgt.

4. Vorrichtung nach Anspruch 1,
**dadurch gekennzeichnet**,
daß die Ventilkörper (7) kraftschlüssig mit einem Elektromagneten verbunden und mit diesem betätigbar sind.

5. Vorrichtung nach Anspruch 1,
**dadurch gekennzeichnet**,
daß die Ventilkörper (7) kraftschlüssig mit einem Pneumatikzylinder verbunden und mit diesem betätigbar sind.

6. Vorrichtung nach einem oder mehreren der Ansprüche 1 bis 5,
**dadurch gekennzeichnet**,
daß am Ventilkörper (7) eine Hauptluftöffnung (12) und eine Restluftöffnung (14) vorgesehen sind, daß am Ventilgehäuse (9) für Blasluft bei entsprechender Stellposition des Ventilkörpers (7) die Restluftöffnung (14), die Hauptluftöffnung (12) über Luftöffnungen mit einem Bypass (15) verbunden werden, bei dem über eine Stellschraube (10) die Luftmenge zum Vorlockern des Bogenstapels (12) dosiert werden kann, und daß am Ventilgehäuse (8) für Saugluft bei entsprechender Stellung des Ventilkörpers (7) über die Restluftöffnung (14), die Hauptluftöffnung (12) sowie die Gehäusebohrung (19) eine Verbindung zur Umgebung hergestellt wird.

## Claims

1. Device for the air control of feeding blower air and feeding suction air for sheet feeders of printing machines, each having a turning valve comprising valve housing and valve body, characterised in that the control apparatus (5) for feeding blower air and the control apparatus (6) for feeding suction air can be operated separately by remote control via actuators (18) from the operator's console (3) and the control panel (4) at the sheet delivery (1), the control apparatuses (5, 6) having adjustable valve bodies (7) and valve housings (8, 9) with additional apertures for the regulation of residual air.

2. Device according to Claim 1, characterised in that the valve bodies (7) are mounted in rolling bearings.

3. Device according to Claim 1, characterised in that the valve body (7) and the valve housing (8, 9) have a good surface quality and the air gap between the valve body (7) and valve housings (8, 9) is up to 0.03 mm.

4. Device according to Claim 1, characterised in that the valve bodies (7) are connected non-positively to an electromagnet and can be operated by means of the latter.

5. Device according to Claim 1, characterised in that the valve bodies (7) are connected non-positively to a pneumatic cylinder and can be operated by means of the latter.

6. Device according to one or more of Claims 1 to 5, characterised in that a main air aperture (12) and an aperture (14) for residual air are provided on the valve body (7), in that, on the valve housing (9) for blower air, in the corresponding adjustment position of the valve body (7) [lacuna] the aperture (14) for residual air, the main air aperture (12) are [sic] connected via air apertures to a bypass (15), at which the quantity of air can be metered via an adjusting screw (10) for preliminary loosening of the sheet stack (12), and in that, on the valve housing (8) for suction air in the corresponding position of the valve body (7) via the aperture (14) for residual air, the main air aperture (12) and the housing borehole (19), a connection is made to the surroundings.

## Revendications

1. Dispositif destiné à commander l'air soufflé et l'air aspiré dans des margeurs de feuilles (2) de machines à imprimer, comportant chacun une vanne tournante constituée d'un boîtier de vanne (8, 9) et d'un corps de vanne (7), caractérisé en ce que le dispositif de commande (5) de l'air soufflé dans le margeur et le dispositif de commande (6) de l'air aspiré dans le margeur peuvent être actionnés séparément, par télécommande, à partir de la console de commande (3) et du pupitre de commande (4) à la sortie de feuilles (1), les dispositifs de commande (5, 6) comportant des corps de vanne (7) ainsi que des boîtiers de vanne (8, 9) avec des ouvertures supplémentaires pour le réglage de l'air résiduel.

2. Dispositif selon la revendication 1, caractérisé en ce que les corps de vanne (7) sont montés dans des paliers de roulement.

3. Dispositif selon la revendication 1, caractérisé en ce que le corps de vanne (7) et les boîtiers de vanne (8, 9) présentent une bonne qualité de surface et l'entrefer entre le corps de vanne (7) et le boîtiers de vanne (8, 9) peut aller jusqu'à 0,03 mm.

4. Dispositif selon la revendication 1, caractérisé en ce que les corps de vanne (7) sont assemblés par force avec un électro-aimant et peuvent être actionnés avec celui-ci.

5. Dispositif selon la revendication 1, caractérisé en ce que les corps de vanne (7) sont assemblés par force avec un vérin pneumatique et peuvent être actionnés avec celui-ci.

6. Dispositif selon une ou plusieurs des revendications 1 à 5, caractérisé en ce que sur le corps de vanne (7) sont prévues une ouverture d'air principal (12) et une ouverture d'air résiduel (14), en ce que sur le boîtier de vanne (9) pour l'air soufflé, en position de réglage correspondante du corps de vanne (7), l'ouverture d'air résiduel (14), l'ouverture d'air principal (12) sont reliées par des ouvertures d'air avec une dérivation (15) permettant, par une vis de réglage (10), de doser la quantité d'air destinée à pré-déliasser la pile de feuilles (12), et en ce que sur le boîtier de vanne (8) pour l'air aspiré, en position correspondante du corps de vanne (7), une liaison est réalisée avec le milieu ambiant par l'ouverture d'air résiduel (14), l'ouverture d'air principal (12) ainsi que par l'alésage du boîtier (19).
